# FASCICULE DE BREVET EUROPEEN

(11) **EP 4 575 312 B1**
(45) Date de publication et mention de la délivrance du brevet: **01.07.2026**
(21) Numéro de dépôt: 24219977.6
(22) Date de dépôt: 13.12.2024
(51) Int. Cl.: F23D 14/60, F23D 14/22, F23C 5/06

(54) **BRÛLEUR POUR FOUR INDUSTRIEL**
BRENNER FÜR INDUSTRIEOFEN
BURNER FOR INDUSTRIAL FURNACE

(30) Priorité: 14.12.2023 FR 2314239
(43) Date de publication de la demande: 25.06.2025
(73) Titulaire: Fives ITAS, 20900 Monza (IT)
(72) Inventeur: CAJAFA, Massimiliano, 20900 MONZA (IT); RICCI, Louis, 20900 MONZA (FR)
(74) Mandataire: Novagraaf Group

(56) Documents cités:
- DE-A1- 102005 026 209
- DE-U1- 202020 104 283
- US-A- 3 371 699
- US-A- 4 793 798
- US-A1- 2017 219 247

## Description

### DOMAINE TECHNIQUE DE L'INVENTION

L'invention concerne le domaine technique général des installations de génération de chaleur pour des procédés industriels, et plus spécifiquement les dispositifs d'alimentation en combustible et en comburant de telles installations.

### ARRIERE-PLAN TECHNOLOGIQUE DE L'INVENTION

Les installations de génération de chaleur, comprenant notamment des brûleurs, comprennent classiquement un circuit d'alimentation en combustible et un circuit d'alimentation en comburant configurés pour alimenter respectivement un circuit d'injection de combustible et un circuit d'injection de comburant du brûleur. Le combustible et le comburant sont injectés par le brûleur selon des proportions contrôlées en fonction de différents paramètres physiques, notamment la nature du combustible, la puissance et la température à atteindre par le brûleur.

En raison du rapport de proportionnalité connu entre le débit de combustible et le débit de comburant lors du fonctionnement normalisé du brûleur, il a été classiquement proposé de réaliser une commande commune des circuits d'alimentation en combustible et en comburant. Un seul actionneur fournit un effort distribué à un effecteur situé dans le circuit d'alimentation en combustible et un effecteur situé dans le circuit d'alimentation en comburant, l'effecteur étant configuré pour faire varier le débit de combustible ou de comburant dans le circuit d'alimentation respectif.

Une telle solution permet donc de respecter en toutes circonstances la proportion de débits de combustible et de comburant, définie lors de la conception du brûleur, lors d'une modification desdits débits.

Classiquement, les effecteurs situés respectivement dans le circuit d'alimentation de combustible et dans le circuit d'alimentation de comburant sont de type boîtier papillon, comprenant un corps définissant une portion de conduite, un élément d'obturation s'étendant dans la conduite, un levier monté à rotation dans le corps et connecté à l'élément d'obturation, de telle manière qu'une action sur le levier provoque un mouvement de l'élément d'obturation modifiant l'aire de la section de passage de la portion de conduite.

Ces solutions présentent toutefois le problème d'une non-linéarité entre le signal de commande et le changement de débit occasionné par la commande, qui peut être compensé par l'utilisation d'un profil de came, ce qui complexifie le dispositif et augmente l'encombrement, rendant son intégration dans des brûleurs compacts complexe. Des publications US 3 371 699 , US 4 793 798 A , et US 2017/219247 A1, sont connus des brûleurs de l'art antérieur. Ces brûleurs combinent des mécanismes de régulation de l'air et du gaz combustible, mais le type de soupapes diffère des soupapes revendiquées.

Il existe donc un besoin de simplifier ce type de dispositif afin de permettre une intégration à un plus grand nombre de types d'installations.

### Résumé de l'invention

Afin de répondre aux limites de l'art antérieur, l'invention propose un brûleur pour four industriel comprenant un ensemble d'alimentation en combustible et un ensemble d'alimentation en comburant, l'ensemble d'alimentation en combustible comprenant d'amont en aval un collecteur d'admission de combustible configuré pour recevoir le combustible, un dispositif de distribution de combustible configuré pour contrôler un débit de combustible, et un dispositif d'injection de combustible, configuré pour injecter du combustible dans le four, l'ensemble d'alimentation en comburant comprenant un collecteur d'admission de comburant configuré pour recevoir le comburant, un dispositif de distribution de comburant configuré pour contrôler un débit de comburant, et un dispositif d'injection de comburant, configuré pour injecter du comburant dans le four, dans lequel :
- le dispositif de distribution de comburant comprend un obturateur mobile au travers duquel est ménagé une première ouverture, un stator au travers duquel est ménagé une deuxième ouverture, un arbre d'entraînement solidaire de l'obturateur mobile apte à entraîner en rotation l'obturateur mobile, l'obturateur mobile étant situé en regard du stator de telle manière que, lorsqu'il est entraîné par l'arbre d'entraînement, la première ouverture est positionnée au moins partiellement face à la deuxième ouverture de manière à créer un passage de comburant mettant en communication fluidique le collecteur d'admission de comburant et le dispositif d'injection de comburant, la première ouverture et la deuxième ouverture étant conformées de sorte que le passage de comburant présente une section droite de surface variable en fonction de la position angulaire de l'arbre d'entraînement,
- le dispositif de distribution de combustible comprend un élément fixe comprenant une entrée en connexion avec le collecteur d'admission de combustible, une sortie en connexion avec le dispositif d'injection de combustible, un deuxième obturateur mobile monté à rotation dans l'élément fixe, le deuxième obturateur mobile comprenant une paroi définissant une cavité débouchant au niveau de la sortie dans le dispositif d'injection de combustible, la paroi obturant l'entrée de l'élément fixe, une lumière étant ménagée à travers la paroi de manière à former une ouverture latérale, le deuxième obturateur mobile étant solidaire de l'arbre d'entraînement de telle manière que, lorsque l'arbre d'entraînement est entraîné en rotation, la lumière est positionnée partiellement en regard de l'entrée de l'élément fixe de manière à créer un passage de combustible mettant en connexion fluidique le collecteur d'admission de combustible et la cavité connectée au dispositif d'injection de combustible, la lumière et l'entrée étant conformées de sorte que le passage de combustible présente une section droite de surface variable en fonction de la position angulaire de l'arbre d'entraînement.

Un tel brûleur permet donc de faire varier le débit de combustible et de comburant de manière proportionnelle au moyen d'un unique élément mobile, ce qui limite fortement l'encombrement et la complexité d'un tel dispositif.

Avantageusement, un tel brûleur peut être complété par les caractéristiques suivantes, prises seules ou en combinaison :
- la première ouverture présente une forme de portion angulaire d'élément annulaire, et la deuxième ouverture présente une forme de portion angulaire d'élément annulaire ;
- la lumière présente une forme telle que la projection sur un plan de la lumière forme une portion angulaire de disque ;
- la position angulaire de la lumière et les positions angulaires de la première ouverture et la deuxième ouverture sont configurées de sorte que la rotation de l'arbre d'entraînement entraîne une modification simultanée et proportionnelle des surfaces respectives du passage de combustible et du passage de comburant ;
- l'arbre d'entraînement s'étend selon un axe principal du brûleur, l'obturateur mobile et le deuxième obturateur mobile étant coaxiaux et s'étendant selon l'axe principal ;
- le stator comprend un disque comprenant une ouverture dans laquelle est monté un mélangeur comprenant une grille perforée configurée pour générer des turbulences dans l'écoulement du flux de comburant ;
- l'arbre d'entraînement comprend un manchon externe monté de manière réglable sur un arbre interne et s'étendant à l'extérieur de l'arbre interne, l'arbre interne s'étendant à travers une ouverture ménagée à travers l'obturateur mobile et le stator et étant fixé au deuxième obturateur mobile, le manchon externe étant connecté à l'obturateur mobile de manière étanche ;
- l'arbre d'entraînement s'étend selon un axe principal du brûleur, l'obturateur mobile et l'obturateur mobile étant coaxiaux et s'étendant selon l'axe principal ;
- le stator est un disque comprenant une ouverture dans laquelle est monté un mélangeur ;

### BREVE DESCRIPTION DES FIGURES

Les figures sont présentées à titre indicatif et nullement limitatif de l'invention.
[Fig.1] est une vue schématique en coupe de profil d'un brûleur selon l'invention.
[Fig.2a] est une vue en coupe axiale mettant en lumière un dispositif de distribution de comburant selon l'invention, dans une position partiellement ouverte.
[Fig.2b] est une vue en coupe axiale mettant en lumière un dispositif de distribution de comburant selon l'invention, dans une position ouverte.
[Fig.3] est une vue axiale représentant un obturateur mobile d'un dispositif de distribution de comburant selon l'invention.
[Fig.4a] est une vue en 3d représentant un obturateur mobile d'un dispositif de distribution de combustible selon l'invention.
[Fig.4b] est une vue en coupe de profil représentant un obturateur mobile d'un dispositif de distribution de combustible selon l'invention.

### DESCRIPTION DETAILLEE

En référence à la [Fig.1], l'invention concerne un brûleur 1 pour four industriel s'étendant selon un axe principal X, comprenant un ensemble d'alimentation en combustible et un ensemble d'alimentation en comburant. Dans cette description, les notions d'amont et d'aval réfèrent à la circulation des gaz dans le brûleur dans un mode de fonctionnement normal, et les notions d'axial, radial et tangentiel réfèrent à un référentiel cylindrique d'axe X. L'ensemble d'alimentation en combustible comprend d'amont en aval un collecteur d'admission 2 configuré pour recevoir le combustible, un dispositif de distribution de combustible 3 configuré pour permettre ou bloquer la circulation de combustible, et contrôler un débit de combustible, et un dispositif d'injection de combustible 4, configuré pour injecter du combustible dans le four. L'ensemble d'alimentation en comburant comprend un collecteur d'admission de comburant 5 configuré pour recevoir le comburant, un dispositif de distribution de comburant 6 configuré pour permettre ou bloquer la circulation de comburant, ainsi que contrôler un débit de comburant, et un dispositif d'injection de comburant 7, configuré pour injecter du comburant dans le four.

En référence aux figures 2a, 2b, le dispositif de distribution de comburant 6 comprend un obturateur mobile 8, au travers duquel est ménagé une première ouverture 9, un stator 10 au travers duquel est ménagé une deuxième ouverture 11, un arbre d'entraînement 12 s'étendant selon l'axe principal X solidaire de l'obturateur mobile 8 et apte à entraîner en rotation l'obturateur mobile 8. L'obturateur mobile 8 est situé en regard du stator 10, au contact du stator 10, de telle manière que, lorsque l'obturateur mobile 8 est entraîné en rotation par l'arbre d'entraînement 12, la première ouverture 9 est positionnée au moins partiellement face à la deuxième ouverture 11 de manière à créer un passage de comburant mettant en communication fluidique le collecteur d'admission de comburant 5 et le dispositif d'injection de comburant 7, la première ouverture 9 et la deuxième ouverture 11 étant conformées de sorte que le passage de comburant présente une section droite de surface variable en fonction de la position angulaire de l'arbre d'entraînement 12.

Le dispositif de distribution de combustible 3 comprend un élément fixe 13 définissant une cavité comprenant une entrée en connexion avec le collecteur d'admission de combustible 2, une sortie en connexion avec le dispositif d'injection de combustible 4 et un deuxième obturateur mobile 16 monté à rotation dans l'élément fixe 13. Le deuxième obturateur mobile 16 comprend une paroi définissant une cavité débouchant au niveau de la sortie dans le dispositif d'injection de combustible 4, la paroi obturant l'entrée de l'élément fixe 13. Une lumière 18 est ménagée à travers la paroi de manière à former une ouverture latérale de l'obturateur mobile 16. Le deuxième obturateur mobile 16 est connecté à l'arbre d'entraînement 12 de telle manière que, lorsque l'arbre d'entraînement 12 est entraîné en rotation, la lumière 18 est positionnée partiellement en regard de l'entrée de l'élément fixe 13 de manière à créer un passage de combustible mettant en connexion fluidique le collecteur d'admission 2 et le dispositif d'injection de combustible 4, la lumière 18 et l'entrée étant conformées de sorte que le passage de combustible présente une section droite de surface variable en fonction de la position angulaire de l'arbre d'entraînement 12.

Une telle configuration permet de modifier simultanément, à l'aide d'un même actionneur, les débits de combustible et de comburant, en limitant fortement le nombre de composants mobiles et l'encombrement de l'ensemble d'alimentation en combustible et de l'ensemble d'alimentation en comburant.

Avantageusement, en référence à la [Fig.3], l'obturateur mobile 8 comporte un premier disque d'axe X à travers lequel est ménagée la première ouverture 9, et le stator 10 comporte un deuxième disque d'axe X à travers lequel est ménagé la deuxième ouverture 11. La première ouverture 9 présente une forme de portion angulaire d'élément annulaire, et la deuxième ouverture 11 présente une forme de portion angulaire d'élément annulaire. Ainsi, en modifiant la position annulaire de l'arbre d'entraînement 12 pour faire coïncider progressivement la première ouverture 9 et la deuxième ouverture 11, une évolution de la position angulaire de l'arbre d'entraînement 12 entraîne une évolution linéaire de la surface de la section droite du passage de comburant. Cela permet de réaliser une réponse proportionnelle de l'augmentation du débit, et donc de la puissance de chauffage, en fonction de la commande en position angulaire de l'arbre d'entraînement 12.

Avantageusement, le stator 10 comprend un mélangeur 19 configuré pour générer des turbulences dans l'écoulement du flux de comburant et favoriser le mélange du comburant et du combustible. Dans le mode de réalisation illustré en figures 2a et 2b, le mélangeur 19 comprend une grille percée située au niveau de la deuxième ouverture 11. Lorsque la première ouverture 9 et la deuxième ouverture 11 coïncident de manière à former un passage de comburant, le comburant circule ainsi à travers le mélangeur 19 et l'écoulement du comburant devient turbulent.

En références aux figures 3 et 4, la lumière 18 présente une forme telle que la projection sur un plan, notamment sur un plan passant par l'axe principal X de la lumière 18 tel que représenté dans la [Fig.4b], forme une portion angulaire de disque. Une telle géométrie permet, lors d'une modification de la position angulaire de l'arbre d'entraînement 12, de réaliser une augmentation de la surface de la section droite du passage de combustible proportionnelle à la position angulaire de l'arbre d'entraînement 12.

Avantageusement, la position angulaire de la lumière 18 et les positions angulaires de la première ouverture 9 et la deuxième ouverture 11 sont configurées de sorte que la rotation de l'arbre d'entraînement 12 entraîne une modification simultanée et proportionnelle des surfaces respectives des sections droites du passage de combustible et du passage de comburant.

Avantageusement, l'arbre d'entraînement 12 comprend un manchon externe 20 monté de manière réglable en rotation sur un arbre interne 21 et s'étendant à l'extérieur de l'arbre interne 21, l'arbre interne 21 s'étendant à travers une ouverture ménagée à travers l'obturateur mobile 8 et le stator 10 et étant fixé à l'obturateur mobile 16, le manchon externe 20 étant connecté à l'obturateur mobile 8. Le réglage de la position angulaire relative entre le manchon externe 20 et l'arbre interne 21 permet de créer un décalage entre la position angulaire à partir de laquelle l'obturateur mobile 8 permet de laisser le comburant circuler, et la position angulaire à partir de laquelle l'obturateur mobile 16 permet de laisser le combustible circuler. Cela permet ainsi d'ajuster l'excès d'air dans le mélange de gaz injectés dans le brûleur 1.

## Revendications

1. Brûleur (1) pour four industriel comprenant un ensemble d'alimentation en combustible et un ensemble d'alimentation en comburant, l'ensemble d'alimentation en combustible comprenant d'amont en aval un collecteur d'admission de combustible (2) configuré pour recevoir le combustible, un dispositif de distribution de combustible (3) configuré pour contrôler un débit de combustible, et un dispositif d'injection de combustible (4), configuré pour injecter du combustible dans le four, l'ensemble d'alimentation en comburant comprenant un collecteur d'admission de comburant (5) configuré pour recevoir le comburant, un dispositif de distribution de comburant (6) configuré pour contrôler un débit de comburant, et un dispositif d'injection de comburant (7), configuré pour injecter du comburant dans le four, dans lequel :
- le dispositif de distribution de comburant (6) comprend un obturateur mobile (8) au travers duquel est ménagé une première ouverture (9), un stator (10) au travers duquel est ménagé une deuxième ouverture (11), un arbre d'entraînement (12) solidaire de l'obturateur mobile (8) apte à entraîner en rotation l'obturateur mobile (8), l'obturateur mobile (8) étant situé en regard du stator (10) de telle manière que, lorsqu'il est entraîné par l'arbre d'entraînement (12), la première ouverture (9) est positionnée au moins partiellement face à la deuxième ouverture (11) de manière à créer un passage de comburant mettant en communication fluidique le collecteur d'admission de comburant (5) et le dispositif d'injection de comburant (7), la première ouverture (9) et la deuxième ouverture (11) étant conformées de sorte que le passage de comburant présente une section droite de surface variable en fonction de la position angulaire de l'arbre d'entraînement (12),
- le dispositif de distribution de combustible (3) comprend un élément fixe (13) comprenant une entrée en connexion avec le collecteur d'admission de combustible (2), une sortie en connexion avec le dispositif d'injection de combustible (4), un deuxième obturateur mobile (16) monté à rotation dans l'élément fixe (13), le deuxième obturateur mobile (16) comprenant une paroi définissant une cavité débouchant au niveau de la sortie dans le dispositif d'injection de combustible (4), la paroi obturant l'entrée de l'élément fixe (13), une lumière (18) étant ménagée à travers la paroi de manière à former une ouverture latérale, le deuxième obturateur mobile (16) étant solidaire de l'arbre d'entraînement (12) de telle manière que, lorsque l'arbre d'entraînement (12) est entraîné en rotation, la lumière (18) est positionnée partiellement en regard de l'entrée de l'élément fixe (13) de manière à créer un passage de combustible mettant en connexion fluidique le collecteur d'admission de combustible (2) et la cavité connectée au dispositif d'injection de combustible (4), la lumière (18) et l'entrée étant conformées de sorte que le passage de combustible présente une section droite de surface variable en fonction de la position angulaire de l'arbre d'entraînement (12).

2. Brûleur (1) selon la revendication 1, dans lequel la première ouverture (9) présente une forme de portion angulaire d'élément annulaire, et dans lequel la deuxième ouverture (11) présente une forme de portion angulaire d'élément annulaire.

3. Brûleur (1) selon l'une des revendications 1 et 2, dans lequel la lumière (18) présente une forme telle que la projection de la lumière (18) sur un plan forme une portion angulaire de disque.

4. Brûleur (1) selon l'une des revendications précédentes, dans lequel la position angulaire de la lumière (18) et les positions angulaires de la première ouverture (9) et la deuxième ouverture (11) sont configurées de sorte que la rotation de l'arbre d'entraînement (12) entraîne une modification simultanée et proportionnelle des surfaces respectives des sections droites du passage de combustible et du passage de comburant.

5. Brûleur (1) selon l'une des revendications précédentes, dans lequel l'arbre d'entraînement s'étend selon un axe principal (X) du brûleur, l'obturateur mobile (8) et le deuxième obturateur mobile (16) étant coaxiaux et s'étendant selon l'axe principal (X).

6. Brûleur selon l'une des revendications précédentes, dans lequel le stator (10) comprend un disque comprenant une ouverture dans laquelle est monté un mélangeur (19) comprenant une grille perforée configurée pour générer des turbulences dans l'écoulement du flux de comburant.

7. Brûleur (1) selon l'une des revendications précédentes, dans lequel l'arbre d'entraînement (12) comprend un manchon externe (20) monté de manière réglable sur un arbre interne (21) et s'étendant à l'extérieur de l'arbre interne (21), l'arbre interne (21) s'étendant à travers une ouverture ménagée à travers l'obturateur mobile (8) et le stator (10) et étant fixé au deuxième obturateur mobile (16), le manchon externe (21) étant connecté à l'obturateur mobile (8).

8. Brûleur (1) selon la revendication 7, dans lequel le manchon externe (20) est réglable en rotation par rapport à l'arbre interne (21).

## Patentansprüche

1. Brenner (1) für Industrieofen, umfassend eine Brennstoffzufuhreinheit und eine Oxidationsmittelzufuhreinheit, die Brennstoffzufuhreinheit umfassend von stromaufwärtig nach stromabwärtig einen Brennstoffeinlasskrümmer (2), der zum Aufnehmen des Brennstoffs konfiguriert ist, eine Brennstoffverteilungsvorrichtung (3), die zum Steuern eines Brennstoffdurchsatzes konfiguriert ist, und eine Brennstoffeinspritzvorrichtung (4), die zum Einspritzen von Brennstoff in den Ofen konfiguriert ist, die Oxidationsmittelzufuhreinheit umfassend einen Oxidationsmitteleinlasskrümmer (5), der zum Aufnehmen des Oxidationsmittels konfiguriert ist, eine Oxidationsmittelverteilungsvorrichtung (6), die zum Steuern eines Oxidationsmitteldurchsatzes konfiguriert ist, und eine Oxidationsmitteleinspritzvorrichtung (7), die zum Einspritzen von Oxidationsmittel in den Ofen konfiguriert ist, wobei:
- die Oxidationsmittelverteilungsvorrichtung (6) einen beweglichen Verschluss (8), durch den eine erste Öffnung (9) angeordnet ist, einen Stator (10), durch den eine zweite Öffnung (11) angeordnet ist, eine Antriebswelle (12), die mit dem beweglichen Verschluss (8) fest verbunden ist und geeignet ist, den beweglichen Verschluss (8) in Rotation anzutreiben, wobei der bewegliche Verschluss (8) gegenüber dem Stator (10) gelegen ist, derart, dass, wenn er durch die Antriebswelle (12) angetrieben wird, die erste Öffnung (9) mindestens teilweise gegenüber der zweiten Öffnung (11) positioniert ist, um einen Oxidationsmitteldurchgang zu schaffen, der den Oxidationsmitteleinlasskrümmer (5) und die Oxidationsmitteleinspritzvorrichtung (7) in Fluidverbindung setzt, wobei die erste Öffnung (9) und die zweite Öffnung (11) geformt sind, sodass der Oxidationsmitteldurchgang einen Querschnitt mit variabler Oberfläche in Abhängigkeit von der Winkelposition der Antriebswelle (12) aufweist,
- die Brennstoffverteilungsvorrichtung (3) ein festes Element (13) umfasst, umfassend einen Einlass in Verbindung mit dem Brennstoffeinlasskrümmer (2), einen Auslass in Verbindung mit der Brennstoffeinspritzvorrichtung (4), einen zweiten beweglichen Verschluss (16), der in dem festen Element (13) rotierbar montiert ist, der zweite bewegliche Verschluss (16) umfassend eine Wand, die einen Hohlraum definiert, der auf Höhe des Auslasses in die Brennstoffeinspritzvorrichtung (4) mündet, wobei die Wand den Einlass des festen Elements (13) verschließt, wobei ein Loch (18) durch die Wand hindurch angeordnet ist, um eine seitliche Öffnung auszubilden, wobei der zweite bewegliche Verschluss (16) mit der Antriebswelle (12) fest verbunden ist, sodass, wenn die Antriebswelle (12) in Rotation angetrieben wird, das Loch (18) teilweise gegenüber dem Einlass des festen Elements (13) positioniert wird, um einen Brennstoffdurchgang zu schaffen, der den Brennstoffeinlasskrümmer (2) und den mit der Brennstoffeinspritzvorrichtung (4) verbundenen Hohlraum in Fluidverbindung bringt, wobei das Loch (18) und der Einlass derart geformt sind, dass der Brennstoffdurchgang einen Querschnitt mit variabler Oberfläche in Abhängigkeit von der Winkelposition der Antriebswelle (12) aufweist.

2. Brenner (1) nach Anspruch 1, wobei die erste Öffnung (9) eine winkelige Abschnittsform des ringförmigen Elements aufweist, und wobei die zweite Öffnung (11) eine winkelige Abschnittsform des ringförmigen Elements aufweist.

3. Brenner (1) nach einem der Ansprüche 1 und 2, wobei das Loch (18) eine Form aufweist, derart, dass die Projektion des Lochs (18) auf eine Ebene einen winkeligen Abschnitt der Scheibe ausbildet.

4. Brenner (1) nach einem der vorstehenden Ansprüche, wobei die Winkelposition des Lochs (18) und die Winkelpositionen der ersten Öffnung (9) und der zweiten Öffnung (11) konfiguriert sind, sodass die Rotation der Antriebswelle (12) eine gleichzeitige und proportionale Modifikation der jeweiligen Flächen der Querschnitte des Brennstoffdurchgangs und des Oxidationsmitteldurchgangs herbeiführt.

5. Brenner (1) nach einem der vorstehenden Ansprüche, wobei sich die Antriebswelle entlang einer Hauptachse (X) des Brenners erstreckt, wobei der bewegliche Verschluss (8) und der zweite bewegliche Verschluss (16) koaxial sind und sich entlang der Hauptachse (X) erstrecken.

6. Brenner nach einem der vorstehenden Ansprüche, wobei der Stator (10) eine Scheibe umfasst, umfassend eine Öffnung, in der ein Mischer (19) montiert ist, umfassend ein perforiertes Gitter, das zum Generieren von Turbulenzen in der Strömung des Oxidationsmittelflusses konfiguriert ist.

7. Brenner (1) nach einem der vorstehenden Ansprüche, wobei die Antriebswelle (12) eine äußere Hülse (20) umfasst, die einstellbar auf einer inneren Welle (21) montiert ist und sich außerhalb der inneren Welle (21) erstreckt, wobei sich die innere Welle (21) durch eine durch den beweglichen Verschluss (8) und den Stator (10) angeordnete Öffnung erstreckt und an dem zweiten beweglichen Verschluss (16) befestigt ist, wobei die äußere Hülse (21) mit dem beweglichen Verschluss (8) verbunden ist.

8. Brenner (1) nach Anspruch 7, wobei die äußere Hülse (20) relativ zu der inneren Welle (21) durch Rotation einstellbar ist.

## Claims

1. A burner (1) for an industrial furnace comprising a fuel supply assembly and an oxidizer supply assembly, the fuel supply assembly comprising from upstream to downstream a fuel intake manifold (2) configured to receive fuel, a fuel distribution device (3) configured to control a flow rate of fuel, and a fuel injection device (4), configured to inject fuel into the furnace, the oxidizer supply assembly comprising an oxidizer intake manifold (5) configured to receive oxidizer, an oxidizer distribution device (6) configured to control a flow rate of oxidizer, and an oxidizer injection device (7), configured to inject oxidizer into the furnace, wherein:
- the oxidizer distribution device (6) comprises a movable obturator (8) through which a first opening (9) is provided, a stator (10) through which a second opening (11) is provided, a drive shaft (12) rigidly connected to the movable obturator (8) and capable of driving the movable obturator (8) in rotation, the movable obturator (8) being located opposite the stator (10) in such a way that, when driven by the drive shaft (12), the first opening (9) is positioned at least partially opposite the second opening (11) so as to create an oxidizer passage putting the oxidizer intake manifold (5) and the oxidizer injection device (7) in fluid communication, the first opening (9) and the second opening (11) being shaped so that the oxidizer passage has a cross-sectional area that varies depending on the angular position of the drive shaft (12),
- the fuel distribution device (3) comprises a fixed element (13) comprising an inlet in connection with the fuel intake manifold (2), an outlet in connection with the fuel injection device (4), a second movable obturator (16) rotatably mounted in the fixed element (13), the second movable obturator (16) comprising a wall defining a cavity opening at the outlet into the fuel injection device (4), the wall obturating the inlet of the fixed element (13), an aperture (18) being provided through the wall so as to form a lateral opening, the second movable obturator (16) being rigidly connected to the drive shaft (12) in such a way that, when the drive shaft (12) is driven in rotation, the aperture (18) is positioned partially opposite the inlet of the fixed element (13) so as to create a fuel passage putting the fuel intake manifold (2) and the cavity connected to the fuel injection device (4) in fluid communication, the aperture (18) and the inlet being shaped so that the fuel passage has a cross-sectional area that varies depending on the angular position of the drive shaft (12).

2. The burner (1) according to claim 1, wherein the first opening (9) has the shape of an angular portion of an annular element, and wherein the second opening (11) has the shape of an angular portion of an annular element.

3. The burner (1) according to one of claims 1 and 2, wherein the aperture (18) has a shape such that the projection of the aperture (18) onto a plane forms an angular portion of a disc.

4. The burner (1) according to any of the preceding claims, wherein the angular position of the aperture (18) and the angular positions of the first opening (9) and the second opening (11) are configured so that the rotation of the drive shaft (12) causes a simultaneous and proportional change in the respective cross-sectional areas of the fuel passage and the oxidizer passage.

5. The burner (1) according to any of the preceding claims, wherein the drive shaft extends along a main axis (X) of the burner, the movable obturator (8) and the second movable obturator (16) being coaxial and extending along the main axis (X).

6. The burner according to any of the preceding claims, wherein the stator (10) comprises a disc comprising an opening in which a mixer (19) is mounted comprising a perforated grid configured to generate turbulence in the flow of the oxidizer stream.

7. The burner (1) according to any of the preceding claims, wherein the drive shaft (12) comprises an outer sleeve (20) mounted in an adjustable manner on an inner shaft (21) and extending outside the inner shaft (21), the inner shaft (21) extending through an opening provided through the movable obturator (8) and the stator (10) and being fixed to the second movable obturator (16), the outer sleeve (21) being connected to the movable obturator (8).

8. The burner (1) according to claim 7, wherein the outer sleeve (20) is rotationally adjustable relative to the inner shaft (21).
